# EUROPÄISCHE PATENTSCHRIFT

(11) **EP 0 791 410 B1**
(45) Veröffentlichungstag und Bekanntmachung des Hinweises auf die Patenterteilung: **19.12.2001**
(21) Anmeldenummer: 97102574.7
(22) Anmeldetag: 18.02.1997
(51) Int. Cl.: B21B 31/10, B21B 29/00, B21B 31/20

(54) **Mehrwalzengerüst**
Multi-roll rolling stand
Cage de laminoir à plusieurs cylindres

(30) Priorität: 23.02.1996 DE 29603117 U; 23.05.1996 DE 19620704
(43) Veröffentlichungstag der Anmeldung: 27.08.1997
(73) Patentinhaber: ACHENBACH BUSCHHÜTTEN GmbH, 57223 Kreuztal (DE)
(72) Erfinder: Barten, Axel, Dipl.-Ing., 57078 Siegen (DE); Tröster, Josef, Dipl.-Ing., 57462 Olpe (DE); Stahl, Werner, 57223 Kreuztal (DE)
(74) Vertreter: Pürckhauer, Rolf, Dipl.-Ing.

(56) Entgegenhaltungen:
- DE-A- 3 728 795
- DE-A- 4 203 189
- DE-B- 1 289 811
- FR-A- 1 020 119
- FR-A- 2 307 590

## Beschreibung

Die Erfindung betrifft Mehrwalzengerüste, insbesondere Sextowalzgerüste, mit einer oberen und einer unteren Stützwalze, einer oberen und einer unteren Arbeitswalze und gegebenenfalls einer oberen und einer unteren Zwischenwalze, einer Einrichtung zum Ausbalancieren der Stützwalzen, Walzenbiegeeinrichtungen für die Arbeitswalzen und die Zwischenwalzen, Einrichtungen zur gegenseitigen axialen Verschiebung der Arbeits- und/oder Zwischenwalzen sowie mit Einrichtungen für eine horizontale Parallelverschiebung der Arbeitswalzen oder Zwischenwalzen (EP 88 443 B2).

Aus der DE 42 03 189 A1 ist ein Quatrowalzgerüst mit Stellzylindern zum Ausbalancieren und Durchbiegen der Arbeitswalzen bekannt, wobei die Stellzylinder in Halteblöcken angeordnet sind, die in die Fenster der Walzenständer eingebaut sind. Diese Walzgerüstkonstruktion ist sehr aufwendig.

Bei einem in der DE 12 89 811 C2 beschriebenen Quartowalzgerüst sind die Stellzylinder zum Ausbalancieren und Durchbiegen der Arbeitswalzen in Schenkeln der Stützwalzeneinbaustücke untergebracht. Diese Konstruktion hat den Nachteil, daß beim Aus- und Einbau eines Walzensatzes sämtliche Hydraulikleitungen der Stellzylinder von den und an die Anschlußleitungen in den Walzenständern gelöst bzw. angeschlossen werden müssen.

Der Erfindung liegt die Aufgabe zugrunde, das gattungsgemäße Mehrwalzengerüst im Hinblick auf einen vereinfachten Einbau und Ausbau der Walzen sowie eine Vereinfachung der Gerüstkonstruktion zu verbessern, die zu einer Senkung der Herstellungskosten führt.

Diese Aufgabe wird erfindungsgemäß gelöst durch ein Mehrwalzengerüst mit den Merkmalen des Patentanspruches 1.

Die Unteransprüche beinhalten zweckmäßige und vorteilhafte Weiterbildungen der Erfindung.

Die Erfindung mit ihren Vorteilen gegenüber dem Stand der Technik ist nachstehend anhand schematischer Zeichnungsfiguren eines Sextowalzgerüstes und eines Quartowalzgerüstes erläutert, die im einzelnen folgendes darstellen:
- Fig. 1: einen Vertikalschnitt eines Walzenständers eines Sextowalzgerüstes nach Linie I-I der Figur 2,
- Fig. 2: eine Draufsicht einer in das Fenster eines Walzenständers des Walzgerüstes nach Figur 1 integrierten Funktionseinheit,
- Fig. 3: einen Schnitt nach Linie III-III der Figur 2.
- Fig. 4: einen Vertikalschnitt eines Walzenständers eines Quartowalzgerüstes,
- Fig. 5: einen Schnitt nach Linie V-V der Fig. 4 und
- Fig. 6: einen Schnitt nach Linie VI-VI der Fig. 5.

Das Sextowalzgerüst 1 nach den Figuren 1 bis 3 ist mit einer oberen und einer unteren Arbeitswalze 2, 3 ausgerüstet, die in Einbaustücken 4, 5 gelagert sind, ferner mit einer oberen und einer unteren Zwischenwalze 6, 7, die in Einbaustücken 8, 9 lagern, sowie mit einer oberen und einer unteren Stützwalze 10, 11, deren Lager in einem oberen und einem unteren Einbaustück 12, 13 angeordnet sind.

In die Fenster 16 der beiden Ständer 14, 15 des Sextowalzgerüstes 1 sind zwei Funktionseinheiten mit je vier symmetrisch und parallel zur vertikalen Walzenachsenebene 17-17 angeordneten, hydraulischen Stellzylindereinheiten 18, 18, 19, 19 integriert.

Jede Stellzylindereinheit 18 besteht aus einem oberen Stellzylinder 18a mit einem oberen, auf das Einbaustück 12 der oberen Stützwalze 10 wirkenden Stellkolben 20a und einem unteren Stellzylinder 18b mit einem unteren, auf das Einbaustück 13 der unteren Stützwalze 11 wirkenden Stellkolben 20b zum Ausbalancieren der Stützwalze 10, wobei die Stellkolben 20a, 20b als Plungerkolben ausgebildet ist.

Dementsprechend besteht jede Stellzylindereinheit 19 aus einem oberen Stellzylinder 19a mit einem oberen, auf das Einbaustück 12 der oberen Stützwalze 10 wirkenden Stellkolben 21a und einem unteren Stellzylinder 19b mit einem unteren, auf das Einbaustück 13 der unteren Stützwalze 11 wirkenden Stellkolben 21b, der ebenso wie der Stellkolben 21a als Plungerkolben ausgebildet ist.

Die Stellzylinder 18a, 18b bzw. 19a, 19b der Stellzylindereinheiten 18, 19 sind jeweils koaxial in ein gemeinsames Zylindergehäuse 22 bzw. 23 eingebaut, das durch einen Boden 22a bzw. 23a in zwei Zylinderkammern 22b, 22c bzw. 23b, 23c aufgeteilt ist.

Zu den in jedes Fenster 16 der beiden Walzenständer 14, 15 des Sextowalzgerüstes 1 integrierten vier Stellzylindereinheiten 18, 19; 18, 19 gehören ferner auf den Stellzylindern 18a, 18b und 19a, 19b derselben hydraulisch verschiebbare, doppeltwirkende, eine Biegung der Zwischenwalzen 6, 7 und der Arbeitswalzen 2, 3 bewirkende Stellhülsen 24a, 24b und 25a, 25b, die mittels Nasen 26 an den Einbaustücken 8, 9 der Zwischenwalzen 6, 7 sowie den Einbaustücken 4, 5 der Arbeitswalzen 2, 3 angreifen.

Die Stellhülsen 24a, 24b, die jeweils auf den an der Außenseite der Ständerfenster 16 gelegenen Stellzylindereinheiten 18 verschiebbar gelagert sind, greifen an den Einbaustücken 8,9 der Zwischenwalzen 6, 7 an, und die Stellhülsen 25a, 25b, die jeweils auf den an der Innenseite der Ständerfenster 16 gelegenen Stellzylindereinheiten 19 verschiebbar gelagert sind, wirken auf die Einbaustücke 4, 5 der Arbeitswalzen 2, 3.

Die auf die Stützwalzeneinbaustücke 12, 13 wirkenden Stellkolben 20a, 20b der an der Außenseite der Ständerfenster 16 angeordneten Stellzylindereinheiten 18 sind auf beiden Seiten der Ständerfenster in Zentrierbohrungen 27 im oberen und unteren Stützwalzeneinbaustück 12, 13 geführt, wobei in die Zentrierbohrungen 27 der Stützwalzeneinbaustücke 12, 13 eingesetzte Druckfedern 28 über Druckscheiben 29 die Stellkolben 20a, 20b beaufschlagen.

Die vier Stellzylinder 18a, 18b; 19a, 19b der beiden an den beiden Seiten der Ständerfenster 16 angeordneten Stellzylindereinheiten 18, 19; 18, 19 sind durch einen Oberrahmen 30, einen Mittelrahmen 31 und einen Unterrahmen 32 miteinander verbunden.

Die auf den Stellzylindereinheiten 18 für die Ausbalancierung der Stützwalzen 10, 11 verschiebbar gelagerten Stellhülsen 24a, 24b für die Biegung der Zwischenwalzen 10, 11 sind zur Führung der Einbaustücke 8, 9 der Zwischenwalzen 6, 7 ausgebildet, und die auf den Stellzylindereinheiten 19 für die Ausbalancierung der Stützwalzen 10, 11 verschiebbaren Stellhülsen 25a, 25b dienen zur Führung der Einbaustücke 4, 5 der Arbeitswalzen 2, 3.

An einer Verlängerung 33 des Mittelrahmens 31 der beiden Stellzylindereinheiten 18, 19; 18, 19 an den beiden Seiten der Ständerfenster 16 ist jeweils ein weiterer, doppeltwirkender hydraulischer Stellzylinder 34 angelenkt. Bei Betätigung der Stellzylinder 34 werden die Stellzylindereinheiten 19 mit den Stellhülsen 25a, 25b für die Arbeitswalzeneinbaustücke 4, 5 um die Drehachsen 35-35, die durch die Stellzylindereinheiten 18 mit den in die Einbaustücke 12, 13 der oberen und unteren Stützwalze 10, 11 eintauchenden Stellkolben 20a, 20b gebildet sind, geschwenkt und dadurch eine parallele Horizontalverstellung h der Arbeitswalzen 2, 3 mit Bezug auf die Stützwalzen 10, 11 in oder gegen die Walzrichtung erreicht.

Durch Beaufschlagen der Stellzylinder 18a und ggf. 18b mit einem Druck, der größer ist als der zur Kompensation der Gewichtskraft der oberen Stützwalze 10 und ggf. der unteren Stützwalze 11 erforderliche Druck, kann eine zur Anstellkraft entgegengesetzte Kraft erzeugt werden mit dem Ziel, kleine Walzkräfte mit höherer Genauigkeit regeln zu können.

Weder bei positiven noch bei negativen durch die Stellhülsen 24a, 24b; 25a, 25b erzeugten Biegekräften werden vertikale Kräfte in die Zylindergehäuse 22, 23 eingeleitet, und die Stellhülsen 24a, 24b; 25a, 25b können sich bei einer kommunizierenden Beaufschlagung mit einem Druckmittel, vorzugsweise Drucköl, je nach Walzenabschliff frei einstellen.

Nach Abfangen des Gewichtes der oberen Stützwalze 10 und des oberen Stützwalzeneinbaustückes 12 und Entlasten der Zylinderkammern 22b, 22c, 23b, 23c der Stellzylindereinheiten 18, 19 werden die Stellkolben 20a, 20b durch die Druckfedern 28 in die Stellzylinder 18a, 18b gedrückt, so daß die Funktionseinheiten nach Lösen der Druckmittelverbindungen aus den Fenstern 16 der Walzenständer 14, 15 entnommen werden können.

Durch teilweises Absperren der Druckkammern 36a, 36b; 37a, 37b; 38a, 38b und 39a, 39b der Stellhülsen 24a, 24b; 25a, 25b für die Biegung der Zwischenwalzen 6, 7 und der Arbeitswalzen 2, 3 und der Zylinderkammern 22b, 22c; 23b, 23c der Stellzylinder 18a, 18b; 19a, 19b zur Ausbalancierung der Stützwalzen 10, 11 gekoppelt mit dem gezielten Ansteuern der nicht abgesperrten Druck- bzw. Zylinderkammern wird der Ausbau jeder einzelnen Arbeitswalze 2, 3 und jeder einzelnen Zwischenwalze 6, 7 ermöglicht.

Die vorbeschriebenen Funktionseinheiten sind mit entsprechenden konstruktiven Änderungen auch bei Quartowalzgerüsten einsetzbar, wie dies nachstehend erläutert ist.

Das in den Fign. 4 bis 6 dargestellte Quartowalzgerüst 40 ist mit einer oberen und einer unteren Arbeitswalze 2, 3 ausgebildet, die in Einbaustücken 4, 5 gelagert sind, sowie mit einer oberen und einer unteren Stützwalze 10, 11, deren Lager in einem oberen und einem unteren Einbaustück 12, 13 angeordnet sind.

In die Fenster 16 der beiden Ständer 14, 15 des Quartowalzgerüstes 40 sind zwei Funktionseinheiten mit je zwei symmetrisch und parallel zur vertikalen Walzenachsenebene 17-17 angeordneten, hydraulischen Stellzylindereinheiten 18, 18 integriert.

Jede Stellzylindereinheit 18 besteht aus einem oberen Stellzylinder 18a mit einem oberen, auf das Einbaustück 12 der oberen Stützwalze 10 wirkenden Stellkolben 20a und einem unteren Stellzylinder 18b mit einem unteren, auf das Einbaustück 13 der unteren Stützwalze 11 wirkenden Stellkolben 20b zum Ausbalancieren der Stützwalze 10.

Die Stellzylinder 18a, 18b der Stellzylindereinheiten 18 sind jeweils in ein gemeinsames Zylindergehäuse 22 eingebaut, das durch einen Boden 22a in zwei Zylinderkammern 22b, 22c aufgeteilt ist.

Zu den in die Fenster 16 der beiden Walzenständer 14, 15 des Quartowalzgerüstes 40 integrierten vier Stellzylindereinheiten 18 gehören ferner auf den Stellzylindern 18a, 18b derselben hydraulisch verschiebbare, doppeltwirkende, eine Biegung der Arbeitswalzen 2, 3 bewirkende Stellhülsen 24a, 24b, die mittels Nasen 26 an den Einbaustücken 4, 5 der Arbeitswalzen 2, 3 eingreifen.

Auf einer Verlängerung 33 des Bodens 22a der Zylindergehäuse 22 der beiden Stellzylindereinheiten 18, 18 jedes Walzenständers 14, 15, die jeweils parallel zur Walzenachsenebene 17-17 des Walzgerüstes 40 aus dem Ständerfenster 16 nach außen gerichtet ist, sind zwei koaxial und parallel zu den Stellzylindereinheiten 18 angeordnete, doppeltwirkende Haltezylinder 41a, 41b mit als Plungerkolben ausgebildeten Riegelkolben 42a, 42b angebracht, die jeweils in eine mit einer entsprechenden Zentrierbohrung 27 versehene, obere und untere Konsole 43a, 43b eintauchen, die an der Außenseite des Ständerfensters 16 an den beiden Walzenständern 14, 15 des Quartowalzgerüstes 40 angebracht sind, wobei in die Zentrierbohrungen 27 in den Konsolen 43a, 43b eingesetzte Druckfedern 28 über Druckscheiben 29 die Riegelkolben 42a, 42b beaufschlagen. An der Verlängerung 33 der Stellzylindereinheiten 18 ist jeweils ein weiterer, doppeltwirkender hydraulischer Stellzylinder 34 angelenkt.

Bei Betätigung der Stellzylinder 34 werden die Stellzylindereinheiten 18 mit den Stellkolben 20a, 20b zum Ausbalancieren der Stützwalzen 10, 11 und den Stellhülsen 24a, 24b zum Biegen der Arbeitswalzen 2, 3 um die Drehachsen 44-44, die durch die Haltezylinder 41a, 41b mit den in die Konsolen 43a, 43b an den Walzenständern 14, 15 eintauchenden Riegelkolben 42a, 42b gebildet werden, geschwenkt und dadurch eine parallele Horizontalverstellung h der Arbeitswalzen 2, 3 mit Bezug auf die Stützwalzen 10, 11 in oder gegen die Walzrichtung erreicht (Fign. 5 und 6).

## Patentansprüche

1. Mehrwalzengerüst (1,40), insbesondere Sextowalzgerüst (1), mit einer oberen und einer unteren Stützwalze (10,11), einer oberen und einer unteren Arbeitswalze (2,3) und gegebenenfalls einer oberen und einer unteren Zwischenwalze (6,7), einer Einrichtung zum Ausbalancieren (20a,20b,21a,21b) der Stützwalzen (10,11) Walzenbiegeeinrichtungen (24a,24b,25a,25b), für die Arbeitswalzen (2,3) und die Zwischenwalzen (6,7), Einrichtungen zur gegenseitigen axialen Verschiebung der Arbeits- und/oder Zwischenwalzen sowie mit Einrichtungen (34) für eine horizontale Parallelverschiebung der Arbeitswalzen (2,3) oder Zwischenwalzen (6,7), **gekennzeichnet durch** zwei in die Fenster (16) der beiden Walzenständer (14, 15) des Walzgerüstes (1) integrierte Funktionseinheiten mit je vier symmetrisch und parallel zur Walzenachsenebene (17-17) angeordneten, hydraulischen Stellzylindereinheiten (18, 18, 19, 19), wobei jede Stellzylindereinheit (18, 19) aus einem oberen Stellzylinder (18a, 19a) mit einem oberen, auf das Einbaustück (12) der oberen Stützwalze (10) wirkenden Stellkolben (20a, 21a) und einem unteren Stellzylinder (18b, 19b) mit einem unteren, auf das Einbaustück (13) der unteren Stützwalze (11) wirkenden Stellkolben (20b, 21b) zum Ausbalancieren der Stützwalze (10) besteht und die beiden Stellzylinder (18a, 18b; 19a, 19b) jeder Stellzylindereinheit (18, 19) koaxial in einem gemeinsamen Zylindergehäuse (22, 23) eingebaut sind, das **durch** einen Boden (22a, 23a) in zwei Zylinderkammern (21b, 21c; 23b, 23c) aufgeteilt ist, sowie auf den Stellzylindern (18a, 18b; 19a, 19b) der Stellzylindereinheiten (18, 19) hydraulisch verschiebbare, doppeltwirkende, eine Biegung der Zwischenwalzen (6, 7) und der Arbeitswalzen (2, 3) bewirkende Stellhülsen (24a, 24b; 25a, 25b), die mittels Nasen (26) oder dergleichen an den Einbaustücken (8, 9; 4, 5) der Zwischenwalzen (6, 7) und der Arbeitswalzen (2, 3) angreifen.

2. Walzgerüst nach Anspruch 1, **dadurch gekennzeichnet, daß** die auf den Stellzylindereinheiten (18) der beiden symmetrisch zur Walzenachse (17-17) angeordneten Stellzylindereinheiten (18, 18; 19, 19) verschiebbaren Stellhülsen (24a, 24b) an den Einbaustücken (8, 9) der Zwischenwalzen (6, 7) und die auf den Stellzylindereinheiten (19) verschiebbaren Stellhülsen (25a, 25b) an den Einbaustücken (4, 5) der Arbeitswalzen (2, 3) angreifen.

3. Walzgerüst nach Anspruch 1 und 2, **dadurch gekennzeichnet, daß** die auf die Stützwalzeneinbaustücke (12, 13) wirkenden Stellkolben (20a, 20b) der an der Außenseite der Ständerfenster (16) angeordneten Stellzylindereinheiten (18) auf beiden Seiten der Ständerfenster (16) in Zentrierbohrungen (27) im oberen und unteren Stützwalzeneinbaustück (12, 13) geführt sind.

4. Walzgerüst nach Anspruch 3, **dadurch gekennzeichnet, daß** die in die Stützwalzeneinbaustücke (12, 13) eintauchenden Stellkolben (20a, 20b) der äußeren Stellzylindereinheiten (18) durch in die Stützwalzeneinbaustücke (12, 13) eingesetzte Druckfedern (28) eine Rückstellung der Stellkolben (20a, 20b) über die Druckscheiben (29) bewirken.

5. Walzgerüst nach einem der Ansprüche 1 bis 4, **gekennzeichnet durch** eine Ausbildung der Stellkolben (20a, 20b; 21a, 21b) der Stellzylinder (18a, 18b; 19a, 19b) als Plungerkolben.

6. Walzgerüst nach einem der Ansprüche 1 bis 5, **dadurch gekennzeichnet, daß** jeweils die vier Stellzylinder (18a, 18b; 19a, 19b) der beiden an den beiden Seiten der Ständerfenster (16) angeordneten Stellzylindereinheiten (18, 19; 18, 19) durch Rahmen (30, 31, 32) miteinander verbunden sind.

7. Walzgerüst nach einem der Ansprüche 1 bis 6, **dadurch gekennzeichnet, daß** die auf den Stellzylinderpaaren (18) für die Ausbalancierung der Stützwalzen (10, 11) verschiebbar gelagerten Stellhülsen (24a, 24b) für die Biegung der Zwischenwalzen (10, 11) zur Führung der Einbaustücke (8, 9) der Zwischenwalzen (6, 7) ausgebildet sind.

8. Walzgerüst nach einem der Ansprüche 1 bis 7, **dadurch gekennzeichnet, daß** die auf den Stellzylindereinheiten (19) für die Ausbalancierung der Stützwalzen (10, 11) verschiebbar gelagerten Stellhülsen (25a, 25b) für die Biegung der Arbeitswalzen (2, 3) zur Führung der Einbaustücke (4, 5) der Arbeitswalzen (2, 3) ausgebildet sind.

9. Walzgerüst nach einem der Ansprüche 1 bis 8, **gekennzeichnet durch** an einer Verlängerung (33) des Mittelrahmens (31) der beiden Stellzylindereinheiten (18, 19; 18, 19) an den beiden Ständerfensterseiten angreifende Stellvorrichtungen (34) zur parallelen Horizontalverstellung (h) der Arbeitswalzen (2, 3) mit Bezug auf die Stützwalzen (10, 11) in oder gegen die Walzrichtung **durch** ein Schwenken der Stellzylindereinheiten (19) mit den Stellhülsen (25a, 25b) für die Arbeitswalzeneinbaustücke (4, 5) um die Drehachse (35-35), die **durch** die Stellzylindereinheiten (18) mit den in die Einbaustücke (12, 13) der oberen und unteren Stützwalze (10, 11) eintauchenden Stellkolben (20a, 20b) gebildet sind.

10. Quartowalzgerüst (40), mit einer oberen und einer unteren Arbeitswalze (2,3) sowie einer oberen und einer unteren Stützwalze (10,11), einer Einrichtung (20a,20b) zum Ausbalancieren der Stützwalzen (10,11), Biegeeinrichtungen (24a,24b) für die Arbeitswalzen (2,3) sowie mit Einrichtungen (34) für eine horizontale Parallelverschiebung der Arbeitswalzen (2,3), **gekennzeichnet durch** zwei in die Fenster (16) der beiden Walzenständer (14, 15) des Walzgerüstes (40) integrierte Funktionseinheiten mit je zwei Stellzylindereinheiten (18, 18) wobei jede Stellzylindereinheit (18) aus einem oberen Stellzylinder (18a) mit einem oberen, auf das Einbaustück (12) der oberen Stützwalze (10) wirkenden Stellkolben (20a) und einem unteren Stellzylinder (18b) mit einem unteren, auf das Einbaustück (13) der unteren Stützwalze (11) wirkenden Stellkolben (20b) zum Ausbalancieren der Stützwalze (10) besteht und die beiden Stellzylinder (18a, 18b) jeder Stellzylindereinheit (18) koaxial in einem gemeinsamen Zylindergehäuse (22) eingebaut sind, das **durch** einen Boden (22a) in zwei Zylinderkammern (22b, 22c) aufgeteilt ist, sowie auf den Stellzylindern (18a, 18b) der Zylindereinheiten (18) hydraulisch verschiebbare, doppeltwirkende, eine Biegung der Arbeitswalzen (2, 3) bewirkende Stellnülsen (24a, 24b), die mittels Nasen (26) oder dergleichen an den Einbaustücken (4, 5) der Arbeitswalzen (2, 3) angreifen.

11. Quartowalzgerüst nach Anspruch 10, **gekennzeichnet durch** eine Verlängerung (33) des Bodens (22a) der Zylindergehäuse (22) der beiden Stellzylindereinheiten (18, 18) jedes Walzenständers (14, 15), die jeweils parallel zur Walzenachsenebene (17-17) des Walzgerüstes (40) aus dem Ständerfenster (16) nach außen gerichtet ist, zwei auf der Verlängerung (33) der Zylindergehäuse (22) koaxial und parallel zu den Stellzylindereinheiten (18) angeordnete, doppeltwirkende Haltezylinder (41a, 41b) mit als Plungerkolben ausgebildeten Riegelkolben (42a, 42b) sowie an der Verlängerung (33) der Stellzylindereinheiten (18) angreifende Stellvorrichtungen (34) zur parallelen Horizontalverstellung (h) der Arbeitswalzen (2, 3) mit Bezug auf die Stützwalzen (10, 11) in oder gegen die Walzrichtung **durch** ein Schwenken der Stellzylindereinheiten (18) für die Arbeitsund die Stützwalzeneinbaustücke (4, 5; 12, 13) um die Drehachsen (44-44), die **durch** die Haltezylinder (41a, 41b) gebildet werden, deren Riegelkolben (42a, 42b) jeweils in eine mit einer entsprechenden Zentrierbohrung (27) und den dazugehörigen Federn (28) sowie Druckscheiben (29) versehene obere und untere Konsole (43a, 43b) eintauchen, die an der Außenseite des Ständerfensters (16) an den beiden Walzenständern (14, 15) eines Walzgerüstes (40) angebracht sind.

## Claims

1. Multi-roll rolling stand (1, 40), especially a six-roller stand (1), having an upper and a lower support roller (10, 11), an upper and a lower work roller (2, 3) and if necessary an upper and a lower intermediate roller (6, 7), a device for balancing (20a, 20b, 21a, 21b) the support rollers (10, 11), roller bending devices (24a, 24b, 25a, 25b) for the work rollers (2, 3) and the intermediate rollers (6, 7), devices for mutual axial displacement of the work- and/or intermediate rollers and also having devices (34) for horizontal parallel displacement of the work rollers (2, 3) or intermediate rollers (6, 7), **characterised by** two functional units which are integrated into the windows (16) of the two roller uprights (14, 15) of the roller stand (1), said functional units having respectively four hydraulic adjustment cylinder units (18, 18, 19, 19), which are disposed symmetrically and parallel to the roller axial plane (17-17), each adjustment cylinder unit (18, 19) comprising an upper adjustment cylinder (18a, 19a) with an upper adjustment piston (20a, 21a), which acts upon the chock (12) of the upper support roller (10), and a lower adjustment cylinder (18b, 19b) with a lower adjustment piston (20b, 21b), which acts upon the chock (13) of the lower support roller (11), in order to balance the support roller (10), and the two adjustment cylinders (18a, 18b; 19a, 19b) of each adjustment cylinder unit (18, 19) being installed co-axially in a common cylinder housing (22, 23), which is divided into two cylinder chambers (21b, 21c; 23b, 23c) by a base (22a, 23a) and, on the adjustment cylinders (18a, 18b; 19a, 19b) of the adjustment cylinder units (18,19), hydraulically displaceable double-action, adjustment sleeves (24a, 24b; 25a, 25b) which effect a bending of the intermediate rollers (6, 7) and the work rollers (2, 3) and which engage by means of projections (26) or the like on the chocks (8, 9; 4, 5) of the intermediate rollers (6, 7) and of the work rollers (2, 3).

2. Roller stand according to claim 1, **characterised in that** the adjustment sleeves (24a, 24b), which are displaceable on the adjustment cylinder units (18) of the two adjustment cylinder units (18, 18; 19, 19) which are disposed symmetrically to the roller axis (17-17), engage on the chocks (8, 9) of the intermediate rollers (6, 7) and the adjustment sleeves (25a, 25b), which are displaceable on the adjustment cylinder units (19), engage on the chocks (4, 5) of the work rollers (2, 3).

3. Roller stand according to claim 1 and 2, **characterised in that** the adjustment pistons (20a, 20b), which act upon the support roller chocks (12, 13), of the adjustment cylinder units (18), which are disposed on the external side of the upright windows (16), are guided on both sides of the upright windows (16) in centring borings (27) in the upper and lower support roller chock (12, 13).

4. Roller stand according to claim 3, **characterised in that** the adjustment pistons (20a, 20b) of the outer adjustment cylinder units (18), which adjustment pistons are inserted into the support roller chocks (12, 13) effect a return movement of the adjustment pistons (20a, 20b) via the pressure discs (29) due to compression springs (28) inserted into the support roller chocks (12, 13).

5. Roller stand according to one of the claims 1 to 4, **characterised by** a configuration of the adjustment pistons (20a, 20b; 21a, 21b) of the adjustment cylinders 18a, 18b; 19a, 19b) as plunger pistons.

6. Roller stand according to one of the claims 1 to 5, **characterised in that** the four adjustment cylinders (18a, 18b; 19a, 19b) respectively of the two adjustment cylinder units (18, 19; 18, 19), which are disposed on both sides of the upright windows (16), are connected to each other by frames (30, 31, 32).

7. Roller stand according to one of the claims 1 to 6, **characterised in that** the adjustment sleeves (24a, 24b), which are mounted displaceably on the pairs of adjustment cylinders (18) for balancing the support rollers (10, 11), are configured for bending the intermediate rollers (10, 11) in order to guide the chocks (8, 9) of the intermediate rollers (6, 7).

8. Roller stand according to one of the claims 1 to 7, **characterised in that** the adjustment sleeves (25a, 25b), which are mounted displaceably on the adjustment cylinder units (19) for balancing the support rollers (10, 11) are configured for bending the work rollers (2, 3) in order to guide the chocks (4, 5) of the work rollers (2, 3).

9. Roller stand according to one of the claims 1 to 8, **characterised by** adjustment devices (34), which engage on an extension (33) of the central frame (31) of the two adjustment cylinder units (18, 19; 18, 19) on the two upright window sides, for parallel horizontal displacement (h) of the work rollers (2, 3) with respect to the support rollers (10, 11) in or counter to the roller direction by pivoting of the adjustment cylinder units (19) with the adjustment sleeves (25a, 25b) for the work roller chocks (4, 5) about the axis of rotation (35-35), and which are formed by the adjustment cylinder units (18) with the adjustment pistons (20a, 20b), which are inserted into the chocks (12, 13) of the upper and lower support roller (10, 11).

10. Four-roller stand (40), having an upper and a lower work roller (2, 3) and an upper and a lower support roller (10,11), having a device (20a, 20b) for balancing the support rollers (10, 11), bending devices (24a, 24b) for the work rollers (2, 3) and having devices (34) for a horizontal parallel displacement of the work rollers (2, 3), **characterised by** two functional units which are integrated into the windows (16) of the two roller uprights (14, 15) of the roller stand (40) and have respectively two adjustment cylinder units (18, 18), each adjustment cylinder unit (18) comprising an upper adjustment cylinder (18a) with an upper adjustment piston (20a), which acts upon the chock (12) of the upper support roller (10), and a lower adjustment cylinder (18b) with a lower adjustment piston (20b), which acts upon the chock (13) of the lower support roller (11) in order to balance the support roller (10), and the two adjustment cylinders (18a, 18b) of each adjustment cylinder unit being installed co-axially in a common cylinder housing (22) which is divided into two cylinder chambers (22b, 22c) by a base (22a) and also, on the adjustment cylinders (18a, 18b) of the cylinder units (18), hydraulically displaceable, double-action adjustment sleeves (24a, 24b), which effect a bending of the work rollers (2, 3) and engage on the chocks (4, 5) of the work rollers (2, 3) by means of projections (26) or the like.

11. Four-roller stand according to claim 10, **characterised by** an extension (33) of the base (22a) of the cylinder housings (22) of the two adjustment cylinder units (18, 18) of each roller upright (14, 15), which extension is directed outwardly respectively parallel to the roller axial plane (17-17) of the roller stand (40) from the upright window (16), by two double-action retaining cylinders (41a, 41b), which are disposed on the extension (33) of the cylinder housings (22) co-axially and parallel to the adjustment cylinder units (18) and have locking pistons (42a, 42b) configured as plunger pistons, and by adjustment devices (34), which engage on the extension (33) of the adjustment cylinder units (18) for parallel horizontal displacement (h) of the work rollers (2, 3) with respect to the support rollers (10, 11) in or counter to the roller direction by pivoting the adjustment cylinder units (18) for the work- and the support roller chocks (4, 5; 12, 13) about the axes of rotation (44-44), which are formed by the retaining cylinders (41a, 41b), the locking pistons of which (42a, 42b) are inserted respectively into an upper and lower console (43a, 43b) which is provided with a corresponding centring boring (27) and the associated springs (28) and pressure discs (29), which consoles are fitted on the outside of the upright window (16) on the two roller uprights (14, 15) of a roller stand (40).

## Revendications

1. Cage (1, 40) de laminoir à plusieurs cylindres, notamment cage (1) à six cylindres, comportant un cylindre (10) supérieur de soutien et un cylindre (11) inférieur de soutien, un cylindre (2) supérieur de travail et un cylindre (3) inférieur de travail et éventuellement un cylindre (6) intermédiaire supérieur et un cylindre (7) intermédiaire inférieur, un dispositif (20a, 20b, 21a, 21b) pour l'équilibrage des cylindres (10, 11) de soutien, des dispositifs (24a, 24b, 25a, 25b) de flexion pour les cylindres (2, 3) de travail et les cylindres (6, 7) intermédiaires, des dispositifs pour le déplacement axial relatif des cylindres de travail et/ou intermédiaires, ainsi que des dispositifs (34) pour un déplacement parallèle horizontal des cylindres (2, 3) de travail ou des cylindres (6, 7) intermédiaires, **caractérisée par** deux unités fonctionnelles intégrées dans les fenêtres (16) des deux colonnes (14, 15) de la cage (1) de laminoir et comportant chacune quatre unités (18, 18, 19, 19) hydrauliques de cylindres de réglage disposées symétriquement et parallèlement au plan (17-17) axial des cylindres de laminoir, chaque unité (18, 19) de cylindres de réglage étant constituée d'un cylindre (18a, 19a) supérieur de réglage pourvu d'un piston (20a, 21a) supérieur de réglage agissant sur l'empoise (12) du cylindre (10) supérieur de soutien et d'un cylindre (18b, 19b) inférieur de réglage pourvu d'un piston (20b, 21b) inférieur de réglage agissant sur l'empoise (13) du cylindre (11) inférieur de soutien pour équilibrer le cylindre (10) de soutien, et les deux cylindres (18a, 18b ; 19a, 19b) de réglage de chaque unité (18, 19) de cylindres de réglage étant incorporés coaxialement dans un boîtier (22, 23) cylindrique commun, qui est divisé par un fond (22a, 23a) en deux chambres (22b, 22c ; 23b, 23c) de cylindre, et les unités (18, 19) de cylindres de réglage comportant en outre des manchons (24a, 24b ; 25a, 25b) de réglage à double action, pouvant coulisser hydrauliquement sur les cylindres (18a, 18b ; 19a, 19b) de réglage des unités (18, 19) de cylindres de réglage et produisant une flexion des cylindres (6, 7) intermédiaires et des cylindres (2, 3) de travail, manchons qui agissent au moyen de becs (26) ou analogues sur les empoises (8, 9 ; 4, 5) des cylindres (6, 7) intermédiaires et des cylindres (2, 3) de travail.

2. Cage de laminoir suivant la revendication 1, **caractérisée en ce que** les manchons (24a, 24b) de réglage, pouvant coulisser sur les unités (18) de cylindres de réglage des deux unités (18, 18 ; 19, 19) de cylindres de réglage disposées symétriquement à l'axe (17-17) des cylindres de laminoir, agissent sur les empoises (8, 9) des cylindres (6, 7) intermédiaires, et les manchons (25a, 25b) de réglage, pouvant coulisser sur les unités (19) de cylindres de réglage, agissent sur les empoises (4, 5) des cylindres (2, 3) de travail.

3. Cage de laminoir suivant les revendications 1 et 2, **caractérisée en ce que** les pistons (20a, 20b) de réglage, agissant sur les empoises (12, 13) des cylindres de soutien, des unités (18) de cylindres de réglage disposées sur le côté extérieur des fenêtres (16) de colonnes sont guidés dans des perçages (27) de centrage dans l'empoise (12) du cylindre supérieur de soutien et l'empoise (13) du cylindre inférieur de soutien.

4. Cage de laminoir suivant la revendication 3, **caractérisée en ce que** les pistons (20a, 20b) de réglage, s'enfonçant dans les empoises (12, 13) des cylindres de soutien, des unités (18) extérieures de cylindres de réglage, produisent, par des ressorts (28) de pression installés dans les empoises (12, 13) des cylindres de soutien et par l'intermédiaire de rondelles (29) de pression, un rappel des pistons (20a, 20b) de réglage.

5. Cage de laminoir suivant l'une des revendications 1 à 4, **caractérisée par** la réalisation des pistons (20a, 20b ; 21a, 21b) de réglage des cylindres (18a, 18b; 19a, 19b) de réglage sous forme de pistons plongeurs.

6. Cage de laminoir suivant l'une des revendications 1 à 5, **caractérisée en ce que** les quatre cylindres (18a, 18b ; 19a, 19b) respectifs de réglage des deux unités (18, 19 ; 18, 19) de cylindres de réglage disposées sur les deux côtés des fenêtres (16) de colonnes sont mutuellement reliés par des bâtis (30, 31, 32).

7. Cage de laminoir suivant l'une des revendications 1 à 6, **caractérisée en ce que** les manchons (24a, 24b) de réglage prévus pour la flexion des cylindres (6, 7) intermédiaires, manchons qui sont montés à coulissement sur les paires (18) de cylindres de réglage pour l'équilibrage des cylindres (10, 11) de soutien, sont conçus pour guider les empoises (8, 9) des cylindres (6, 7) intermédiaires.

8. Cage de laminoir suivant l'une des revendications 1 à 7, **caractérisée en ce que** les manchons (25a, 25b) de réglage prévus pour la flexion des cylindres (2, 3) de travail, manchons qui sont montés à coulissement sur les unités (19) de cylindres de réglage pour l'équilibrage des cylindres (10, 11) de soutien, sont conçus pour guider les empoises (4, 5) des cylindres (2, 3) de travail.

9. Cage de laminoir suivant l'une des revendications 1 à 8, **caractérisée par** des dispositifs (34) de réglage qui agissent, sur les deux côtés des fenêtres de colonnes, sur un prolongement (33) du bâti (31) médian des deux unités (18, 19 ; 18, 19) de cylindres de réglage, pour le déplacement (h) horizontal parallèle des cylindres (2, 3) de travail par rapport aux cylindres (10, 11) de soutien dans la direction de laminage ou en direction contraire, par un pivotement, des unités (19) de cylindres de réglage pourvues des manchons (25a, 25b) de réglage pour les empoises (4, 5) des cylindres de travail, autour des axes (35-35) de rotation qui sont formés par les unités (18) de cylindres de réglage dont les pistons (20a, 20b) de réglage s'enfoncent dans les empoises (12, 13) du cylindre (10) supérieur de soutien et du cylindre (11) inférieur de soutien.

10. Cage (40) de laminoir à quatre cylindres, comportant un cylindre (2) supérieur de travail et un cylindre (3) inférieur de travail ainsi qu'un cylindre (10) supérieur de soutien et un cylindre (11) inférieur de soutien, un dispositif (20a, 20b) pour l'équilibrage des cylindres (10, 11) de soutien, des dispositifs (24a, 24b) de flexion pour les cylindres (2, 3) de travail et des dispositifs (34) pour un déplacement parallèle horizontal des cylindres (2, 3) de travail, **caractérisée par** deux unités fonctionnelles intégrées dans les fenêtres (16) des deux colonnes (14, 15) de la cage (40) de laminoir et comportant chacune deux unités (18, 18) de cylindres de réglage, chaque unité (18) de cylindres de réglage étant constituée d'un cylindre (18a) supérieur de réglage pourvu d'un piston (20a) supérieur de réglage agissant sur l'empoise (12) du cylindre (10) supérieur de soutien et d'un cylindre (18b) inférieur de réglage pourvu d'un piston (20b) inférieur de réglage agissant sur l'empoise (13) du cylindre (11) inférieur de soutien pour équilibrer le cylindre (10) de soutien, et les deux cylindres (18a, 18b) de réglage de chaque unité (18) de cylindres de réglage étant incorporés coaxialement dans un boîtier (22) cylindrique commun, qui est divisé par un fond (22a) en deux chambres (22b, 22c) de cylindre, et les unités (18) de cylindres de réglage comportant en outre des manchons (24a, 24b) de réglage à double action, pouvant coulisser hydrauliquement sur les cylindres (18a, 18b) de réglage des unités (18) de cylindres et produisant une flexion des cylindres (2, 3) de travail, manchons qui agissent au moyen de becs (26) ou analogues sur les empoises (4, 5) des cylindres (2, 3) de travail.

11. Cage de laminoir à quatre cylindres suivant la revendication 10, **caractérisée par** un prolongement (33) du fond (22a) des boîtiers (22) cylindriques des deux unités (18, 18) de cylindres de réglage de chaque colonne (14, 15) de laminoir, prolongement qui est respectivement orienté vers l'extérieur à partir de la fenêtre (16) de colonne parallèlement au plan (17-17) axial des cylindres de la cage (40) de laminoir, par deux cylindres (41a, 41b) de maintien à double action, disposés sur le prolongement (33) des boîtiers (22) cylindriques coaxialement et parallèlement aux unités (18) de cylindres de réglage et pourvus de pistons (42a, 42b) de verrouillage conçus comme pistons plongeurs, et par des dispositifs (34) de réglage qui agissent sur le prolongement (33) des unités (18) de cylindres de réglage pour le déplacement (h) horizontal parallèle des cylindres (2, 3) de travail par rapport aux cylindres (10, 11) de soutien dans la direction de laminage ou en direction contraire, par un pivotement, des unités (18) de cylindres de réglage pour les empoises (4, 5 ; 12, 13) des cylindres de travail et des cylindres de soutien, autour des axes (44-44) de rotation qui sont formés par les cylindres (41a, 41b) de maintien dont les pistons (42a, 42b) de verrouillage s'enfoncent respectivement dans une console (43a) supérieure et une console (43b) inférieure pourvues d'un perçage (27) correspondant de centrage et des ressorts (28) et rondelles (29) de pression associés, consoles qui sont installées sur le côté extérieur de la fenêtre (16) des deux colonnes (14, 15) d'une cage (40) de laminoir.
